# EUROPÄISCHE PATENTSCHRIFT

(11) **EP 0 972 945 B1**
(45) Veröffentlichungstag und Bekanntmachung des Hinweises auf die Patenterteilung: **02.03.2005**
(21) Anmeldenummer: 99113317.4
(22) Anmeldetag: 09.07.1999
(51) Int. Cl.: F04D 29/58, F04D 25/16, F28D 7/16, F28F 9/00

(54) **Getriebe-Turbokompressoranlage**
Gear driven compressor
Compresseur à train d' engrenages

(30) Priorität: 17.07.1998 DE 19832222
(43) Veröffentlichungstag der Anmeldung: 19.01.2000
(73) Patentinhaber: ATLAS COPCO ENERGAS GMBH, 50999 Köln (DE)
(72) Erfinder: Sandstede, Heiko, Dr. Ing., 50999 Köln (DE); Castor, Anton, 50389 Wesseling (DE)
(74) Vertreter: Albrecht, Rainer Harald, Dr.-Ing.

(56) Entgegenhaltungen:
- EP-A- 0 770 782
- US-A- 3 937 276
- US-A- 4 010 016

## Beschreibung

Die Erfindung betrifft eine Getriebe-Turbokompressoranlage mit
einer Antriebsmaschine,
mindestens einer radialen Verdichterstufe und
mindestens einem Gaskühler zur Zwischenkühlung oder Nachkühlung des verdichteten Gasstromes,
wobei die Antriebsmaschine, die Verdichterstufe und der Gaskühler in einem gemeinsamen Maschinengestell angeordnet sind, wobei der Gaskühler einen liegend angeordneten zylindrischen Mantel sowie ein Rohrbündel aus parallelen, von einer Kühlflüssigkeit durchströmbaren Rohren, die an beiden Enden in Rohrböden münden, aufweist und durch eine Rohrleitung mit mindestens einer Verdichterstufe verbunden ist, und wobei der an die Rohrböden angeschlossene zylindrische Mantel eine Gaseintrittsöffnung und eine Gasaustrittsöffnung aufweist, die in einem fest vorgegebenen Abstand zueinander nahe den Rohrböden angeordnet sind. Ein möglichst kompakter Aufbau wird angestrebt, so daß die Aggregate der Getriebe-Turbokompressoranlage auf engem Raum angeordnet und miteinander verrohrt werden müssen.

Als Gaskühler kommen aufgrund ihrer hohen Druckfestigkeit vornehmlich Glattrohrbündel-Wärmeaustauscher zum Einsatz, die aus einem Bündel von Rohren bestehen, die achsenparallel in einem druckfesten Mantelrohr untergebracht sind. An den druckfesten Mantel sind, jeweils in der Nähe eines Rohrbodens, Rohrstutzen für den Gaseintritt und Gasaustritt angeschlossen. Der Gaseintrittsstutzen und der Gasaustrittsstutzen haben einen durch die Baulänge des Gaskühlers vorgegebenen festen Abstand, der in der Praxis mehrere Meter betragen kann. Für den Anschluß der Rohrstutzen an die Saug- und Druckseite einer Verdichterstufe ist eine aufwendige Verrohrung erforderlich, die einen erheblichen Platzbedarf besitzt. Das Dokument US 4 010 016 A öffenbart eine Turbocompressoranlage gemäß dem Oberbegriff des Anspruchs 1.

Der Erfindung liegt die Aufgabe zugrunde, einen für den Einbau in einer Getriebe-Turbokompressoranlage geeigneten Gaskühler in der Bauform eines Glattrohrbündel-Wärmeaustauschers anzugeben, der eine kompakte Bauweise der Getriebe-Turbokompressoranlage ermöglicht.

Zur Lösung dieser Aufgabe lehrt die Erfindung, daß zumindest ein Abschnitt des Mantels von einem Außenmantel umgeben ist, wobei der Außenmantel und der die Rohre umschließende Mantel einen gasdurchströmten Ringraum begrenzen, und daß an den Außenmantel zumindest ein Rohrstutzen für den Gaseintritt oder Gasaustritt angeschlossen ist, dessen Position variabel nach Maßgabe der den Gaskühler mit einer Verdichterstufe verbindenden Rohrleitung festlegbar ist. Der Abstand des Rohrstutzens von dem Ende des Gaskühlers ist ohne konstruktive Zwänge festlegbar und kann an die örtlichen Gegebenheiten so angepaßt werden, daß die Rohrleitung mit kurzer Länge und/oder wenigen Krümmern ausgeführt werden kann. Auch die Position des Rohrstutzen am Umfang des Außenmantels ist variabel festlegbar und hat auf die Funktion des Gaskühlers keinen Einfluß, da der Gasstrom durch eine fest vorgegebene Gaseintrittsöffnung in den das Rohrbündel enthaltenden Mantelraum eintritt und durch eine ebenfalls fest vorgegebene Gasaustrittsöffnung aus dem Mantelraum des Gaskühlers austritt.

Gemäß einer bevorzugten Ausführung der Erfindung ist der Außenmantel an einen Rohrboden angeschlossen und erstreckt sich etwa über die halbe Länge des Rohrbündels. Gemäß einer weiteren bevorzugten Ausführung erstreckt sich der Außenmantel über die gesamte Länge des Rohrbündels und ist an beide Rohrböden angeschlossen, wobei der Ringraum eine ringscheibenförmige Trennwand aufweist, die den Ringraum in eine Gaseintrittskammer und eine Gasaustrittskammer unterteilt. An die Gaseintrittskammer und an die Gasaustrittskammer sind Rohrstutzen angeschlossen, deren Abstand und Ausrichtung zueinander variabel an den durch die Position der Verdichterstufen vorgegebenen Verlauf der Rohrleitungen der Getriebe-Turbokompressoranlage anpaßbar sind.

Die Zu- und Abführung der Kühlflüssigkeit kann in an sich bekannter Weise an gegenüberliegenden Stirnseiten des Rohrbündels erfolgen. Bevorzugt ist eine Ausführung, bei der an einem Rohrboden ein Kopfstück angeschlossen ist, das eine Verteilerkammer für die Flüssigkeitszuführung zu den Rohren und eine Sammelkammer für die Flüssigkeitsabführung aus den Rohren aufweist, und bei der an dem anderen Rohrboden ein Kopfstück angeordnet ist, welche die Kühlflüssigkeit umlenkt.

Im folgenden wird die Erfindung anhand einer lediglich ein Ausführungsbeispiel darstellenden Zeichnung erläutert. Es zeigen schematisch
- Fig. 1: die Seitenansicht einer mehrstufigen Getriebe-Turbokompressoranlage,
- Fig. 2: als Einzelteilzeichnung einen für den Einbau in die Getriebe-Turbokompressoranlage bestimmten Gaskühler,
- Fig. 3: und 4 weitere Ausgestaltungen des in Figur 2 dargestellten Gegenstandes.

Die in Figur 1 dargestellte Getriebe-Turbokompressoranlage besteht in ihrem grundsätzlichen Aufbau aus einer Antriebsmaschine 1, mehreren radialen Verdichterstufen 2 und Gaskühlern 3 zur Zwischen- und Nachkühlung des verdichteten Gasstromes. Von den Gaskühlern 3 ist in der Seitenansicht einer erkennbar. Weitere Gaskühler mit identischen Abmessungen sind verdeckt dahinterliegend parallel angeordnet. Durch Rohrleitungen 4 sind die Gaskühler 3 mit Saug- und Druckseiten der Verdichterstufen 2 verbunden. Kopfseitig sind an die Gaskühler 3 ferner Leitungen 5 für die Zuführung von Kühlflüssigkeit angeschlossen.

Die Gaskühler haben den aus Figur 2 ersichtlichen Aufbau. Sie bestehen aus einem Rohrbündel 6 aus parallelen, von der Kühlflüssigkeit durchströmbaren Rohren, die an ihren beiden Enden in Rohrböden 7 münden, und einem an die Rohrböden 7 angeschlossenen zylindrischen Mantel 8. Der Mantel 8 weist eine Gaseintrittsöffnung 9 sowie eine Gasaustrittsöffnung 10 auf, die in einem fest vorgegebenen Abstand zueinander nahe den Rohrböden 7 angeordnet sind. Ein Abschnitt des Mantels 8 ist von einem Außenmantel 11 umgeben, wobei der Außenmantel 11 und der den Rohrbündel 6 umschließende Mantel 8 einen gasdurchströmten Ringraum 12 begrenzen. An den Außenmantel 11 ist ein Rohrstutzen 13, 13' für den Gaseintritt oder Gasaustritt angeschlossen, dessen Position variabel nach Maßgabe der Anschlußverrohrung 4 der Getriebe-Turbokompressoranlage festlegbar ist.

Bei den in den Figuren 2 und 3 dargestellten Ausführungen des erfindungsgemäßen Gaskühlers ist der Außenmantel 11 an einen Rohrboden 7 angeschlossen und erstreckt sich etwa über die halbe Länge des Rohrbündels 6. Bei der Ausführungsform der Figur 2 ist an den Außenmantel 11 ein Gaseintrittsstutzen 13 angeschlossen, dessen Position am Umfang des Außenmantels 11 variabel festlegbar ist und so an die Anschlußverrohrung 4 angepaßt werden kann, daß eine kurze Verbindungsrohrleitung zur Druckseite der zugeordneten Verdichterstufe resultiert. Die Möglichkeit der variablen Festlegung des Rohrstutzens 13 wird aus einer vergleichenden Betrachtung der Figuren 1 und 2 deutlich. Das zu kühlende Gas tritt durch den Rohrstutzen 13 in den Ringraum 12 ein, durchströmt den Ringraum 12 und gelangt durch die Eintrittsöffnung 9 des innenseitigen Mantels 8 in den Mantelraum 14 des Gaskühlers. Es umströmt das Rohrbündel 6 und verläßt den Gaskühler durch die Gasaustrittsöffnung 10, an die ein Rohrstutzen angeschlossen ist.

Bei der in Figur 3 dargestellten Ausführung ist an den Außenmantel 11 ein Gasaustrittsstutzen 13' angeschlossen, dessen Position am Außenmantel 11 variabel festlegbar und an die Anschlußverrohrung in geeigneter Weise angepaßt werden kann. Beide Ausführungen des Gaskühlers sind in der in Figur 1 dargestellten Getriebe-Turbokompressoranlage integriert.

Eine dritte Ausführung des erfindungsgemäßen Gaskühlers ist in Figur 4 dargestellt. Der Außenmantel 11 erstreckt sich bei dieser Ausführung über die gesamte Länge des Rohrbündels 6 und ist an beide Rohrböden 7 angeschlossen. Der Ringraum 12 weist eine ringscheibenförmige Trennwand 15 auf, die den Ringraum in eine Gaseintrittskammer 12a und eine Gasaustrittskammer 12b unterteilt. An die Gaseintrittskammer 12a und an die Gasaustrittskammer 12b ist jeweils ein Rohrstutzen 13, 13' angeschlossen. Der Abstand und die Ausrichtung dieser beiden Rohrstutzen 13, 13' zueinander ist variabel an die Verrohrung der Getriebekompressoranlage anpaßbar. Die Rohrstutzen 13, 13' können, wenn dies aus räumlichen Gegebenheiten zweckmäßig ist, mit kleinem Abstand nebeneinander angeordnet sein, ohne daß die Funktion des Gaskühlers hiervon beeinträchtigt ist.

An den Stirnseiten der Gaskühler 3 sind Kopfstücke 16, 17 für die Führung der Kühlflüssigkeit angeordnet. An einem Rohrboden ist ein Kopfstück 16 angeschlossen, das eine Verteilerkammer 18 für die Flüssigkeitszuführung zu den Rohren und eine Sammelkammer 19 für die Flüssigkeitsabführung aus den Rohren aufweist. An den anderen Rohrboden ist ein Kopfstück 17 angeordnet, welches die Kühlflüssigkeit umlenkt.

## Patentansprüche

1. Getriebe-Turbokompressoranlage mit
einer Antriebsmaschine (1),
mindestens einer radialen Verdichterstufe (2) und
mindestens einem Gaskühler (3) zur Zwischenkühlung oder Nachkühlung des verdichteten Gasstromes,
wobei die Antriebsmaschine (1), die Verdichterstufe (2) und der Gaskühler (3) in einem gemeinsamen Maschinengestell angeordnet sind, wobei der Gaskühler (3) einen liegend angeordneten zylindrischen Mantel (8) sowie ein Rohrbündel (6) aus parallelen, von einer Kühlflüssigkeit durchströmbaren Rohren, die an beiden Enden in Rohrböden (7) münden, aufweist und durch eine Rohrleitung (4) mit mindestens einer Verdichterstufe (2) verbunden ist, und wobei der an die Rohrböden (7) angeschlossene zylindrische Mantel (8) eine Gaseintrittsöffnung (9) und eine Gasaustrittsöffnung (10) aufweist, die in einem fest vorgegebenen Abstand zueinander nahe den Rohrböden (7) angeordnet sind, **dadurch gekennzeichnet, daß** zumindest ein Abschnitt des Mantels (8) von einem Außenmantel (11) umgeben ist, wobei der Außenmantel (11) und der die Rohre umschließende Mantel (8) einen gasdurchströmten Ringraum (12) begrenzen, und daß an den Außenmantel (11) zumindest ein Rohrstutzen (13, 13') für den Gaseintritt oder Gasaustritt angeschlossen ist, dessen Position variabel nach Maßgabe der den Gaskühler (3) mit einer Verdichterstufe (2) verbindenden Rohrleitung (4) festlegbar ist.

2. Getriebe-Turbokompressoranlage nach Anspruch 1, **dadurch gekennzeichnet, daß** der Außenmantel (11) an einem Rohrboden (7) angeschlossen ist und sich etwa über die halbe Länge des Rohrbündels (6) erstreckt.

3. Getriebe-Turbokompressoranlage nach Anspruch 1, **dadurch gekennzeichnet, daß** der Außenmantel (11) sich über die gesamte Länge des Rohrbündels (6) erstreckt und an beide Rohrböden (7) angeschlossen ist, daß der Ringraum (12) eine ringscheibenförmige Trennwand (15) aufweist, die den Ringraum (12) in eine Gaseintrittskammer (12a)und Gasaustrittskammer (12b) unterteilt, wobei an die Gaseintrittskammer (12a) und an die Gasaustrittskammer (12b) jeweils ein Rohrstutzen (13) angeschlossen ist, deren Abstand und Ausrichtung zueinander variabel an den durch die Position der Verdichterstufen vorgegebenen Verlauf der gasführenden Rohrleitungen (4) der Getriebe-Turbokompressoranlage anpaßbar sind.

4. Getriebe-Turbokompressoranlage nach einem der Ansprüche 1 bis 3, **dadurch gekennzeichnet, daß** an einem Rohrboden (7) ein Kopfstück (16) angeschlossen ist, das eine Verteilerkammer (18) für die Flüssigkeitszuführung zu den Rohren und eine Sammelkammer (19) für den Flüssigkeitsabzug aus den Rohren aufweist, und daß an den anderen Rohrboden (7) ein Kopfstück (17) angeordnet ist, welche die Kühlflüssigkeit umlenkt.

## Claims

1. A geared turbocompressor installation, comprising
a driving motor (1),
at least one radial compressor stage (2), and
at least one gas cooler (3) for the intermediate cooling or after-cooling of the compressed gas stream,
wherein the driving motor (1), the compressor stage (2) and the gas cooler (3) are disposed in a common machine frame, wherein the gas cooler (3) comprises a horizontally disposed cylindrical shell (8), as well as a tube bundle (6) comprising parallel tubes through which a cooling liquid can flow and which lead into tube bases (7) at both ends, and is connected by a pipeline (4) to at least one compressor stage (2), and wherein the cylindrical shell (8) which is attached to the tube bases (7) comprises a gas inlet opening (9) and a gas outlet opening (10) which are disposed at a fixedly predetermined distance from each other near the tube bases (7), **characterised in that** at least one section of the shell (8) is surrounded by an outer shell (11), wherein the outer shell (11) and the shell (8) which surrounds the tubes delimit an annular space (12) through which gas flows, and that at least one pipe socket (13, 13') for the gas inlet or gas outlet is attached to the outer shell (11), the position of which pipe socket can be fixed variably according to the pipeline (4) which connects the gas cooler (3) to the compressor stage (2).

2. A geared turbocompressor installation according to claim 1, **characterised in that** the outer shell (11) is attached to one tube base (7) and extends approximately over half the length of the tube bundle (6).

3. A geared turbocompressor installation according to claim 1, **characterised in that** the outer shell (11) extends over the entire length of the tube bundle (6) and is attached to both tube bases (7), that the annular space (12) comprises a partition wall (15) in the shape of an annular disc which subdivides the annular space (12) into a gas inlet chamber (12a) and a gas outlet chamber (12b), wherein a pipe socket (13) is connected to the gas inlet chamber (12a) and the gas outlet chamber (12b) in each case, the spacing and alignment of which pipe sockets in relation to each other can be adapted to the course of the gas-conveying pipelines (4) of the geared turbocompressor installation, which course is predetermined by the position of the compressor stages.

4. A geared turbocompressor installation according to any one of claims 1 to 3, **characterised in that** a head piece (16) is attached to one tube base (7) and comprises a distributor chamber (18) for the liquid feed to the tubes and a collecting chamber (19) for the liquid take-off from the tubes, and that a head piece (17) which deflects the cooling liquid is attached to the other tube base (7).

## Revendications

1. Installation de turbocompresseur à engrenage comprenant un moteur (1),
au moins un étage de compression radial (2) et
au moins un radiateur à gaz (3) pour refroidir la veine de gaz comprimé soit par un refroidissement intermédiaire soit par un refroidissement final,
le moteur (1), l'étage de compression (2) et le radiateur à gaz (3) étant montés sur un bâti commun de machine,
le radiateur à gaz (3) ayant une enveloppe cylindrique (8) couchée et un faisceau de tubes (6) composé de tubes parallèles traversés par un fluide de refroidissement, qui débouchent aux deux extrémités dans des fonds de tubes (7) et sont reliés par une conduite (4) à au moins un étage de compression (2) et
l'enveloppe cylindrique (8) raccordée aux fonds de tubes (7) comporte un orifice d'entrée de gaz (9) et un orifice de sortie de gaz (10) installés à distance prédéterminée fixe l'un par rapport à l'autre à proximité des fonds de tubes (7),
**caractérisée en ce qu'**
au moins un segment de l'enveloppe (8) est entouré par une enveloppe extérieure (11),
l'enveloppe extérieure (11) et l'enveloppe (8) entourant les tubes délimitent un volume annulaire (12) traversé par le gaz et
au moins un ajutage (13, 13') pour l'entrée de gaz ou la sortie de gaz est relié à l'enveloppe extérieure (11), ajutage dont la position est fixée de manière variable en fonction de la conduite tubulaire (4) reliant le radiateur à gaz (3) à l'étage de compression (2).

2. Installation de turbocompresseur à engrenage selon la revendication 1,
**caractérisée en ce que**
l'enveloppe extérieure (11) est reliée à un fond de tube (7) et s'étend sensiblement sur la moitié de la longueur du faisceau de tube (6).

3. Installation de turbocompresseur à engrenage selon la revendication 1,
**caractérisée en ce que**
l'enveloppe extérieure (11) s'étend sur toute la longueur du faisceau de tube (6) et est raccordée aux deux fonds de tubes (7),
le volume intérieur (12) comporte une cloison (15) en forme de disque annulaire subdivisant le volume annulaire (12) en une chambre d'entrée de gaz (12a) et une chambre de sortie de gaz (12b),
un ajutage tubulaire (13) est raccordé respectivement à la chambre d'entrée de gaz (12a) et à la chambre de sortie de gaz (12b), la distance et l'alignement des ajutages étant adaptée de manière variable au tracé des conduites (4) de gaz de l'installation de turbocompresseur à engrenage, suivant la position des étages de compression.

4. Installation de turbocompresseur à engrenage selon l'une des revendications 1 à 3,
**caractérisée en ce qu'**
un fond de tube (7) est raccordé à une pièce de tête (16) ayant une chambre de distribution (18) pour guider le fluide vers les tubes et une chambre collectrice (19) pour évacuer le liquide des tubes et l'autre fond de tube (7) comporte une pièce de tête (17) qui assure la déviation du fluide de refroidissement.
